# EUROPÄISCHE PATENTSCHRIFT

(11) **EP 1 121 493 B1**
(45) Veröffentlichungstag und Bekanntmachung des Hinweises auf die Patenterteilung: **20.11.2002**
(21) Anmeldenummer: 99941362.8
(22) Anmeldetag: 15.09.1999
(51) Int. Cl.: E02D 29/02

(54) **AM ERDREICH ANGEBAUTE ERDKONSTRUKTION MIT STEILER FRONT UND VERFAHREN ZUR ERSTELLUNG DIESER ERDKONSTRUKTION**
SOIL CONSTRUCTION ANCHORED IN THE SOIL HAVING A STEEP FRONT AND METHOD FOR PRODUCING SAID SOIL CONSTRUCTION
CONSTRUCTION REALISEE CONTRE UNE PAROI EN TERRE A FORTE INCLINAISON ET SON PROCEDE D'EXECUTION

(30) Priorität: 13.10.1998 CH 206298
(43) Veröffentlichungstag der Anmeldung: 08.08.2001
(73) Patentinhaber: Rüegger Systeme AG Ingenieurlösungen in der Geotechnik, 9000 St. Gallen (CH); Fritz Landolt Aktiengesellschaft, 8752 Näfels (CH)
(72) Erfinder: RÜEGGER, Rudolf, CH-9052 Niederteufen (CH)
(74) Vertreter: Köver, François
(86) Internationale Anmeldenummer: CH9900438
(87) Internationale Veröffentlichungsnummer: WO00022242

(56) Entgegenhaltungen:
- WO-A-97/43489
- DE-A- 3 932 493
- FR-A- 2 601 399

## Beschreibung

Die Erfindung betrifft eine am Erdreich angebaute Erdkonstruktion mit steiler Front, insbesondere eine Stütz- oder Verkleidungskonstruktion, gemäss dem Oberbegriff des Anspruchs 1, sowie ein Verfahren zur Erstellung dieser Erdkonstruktion.

Eine Erdkonstruktion der eingangs genannten Art ist beispielsweise aus EP-B-0197000 und/oder CH-A-666510 bekannt. Sie umfasst seitlich aneinandergereihte sowie reihenweise übereinandergeschichteten Frontelementen aus winkelförmigen Stützgittern, die je einen aufwärts gerichteten Frontgitterteil und einen im wesentlichen horizontalen Bodengitterteil aufweisen. Die Frontgitterteile bilden zusammen ein Gitterwerk, das im wesentlichen mit der Front kongruent ist. Die Bodengitterteile erstrecken sich von der Front ausgehend in die Erdkonstruktion hinein. Die Frontelemente sind mit einem Füllmaterial verfüllt.

Derartige Vorrichtungen dienen als Frontelemente dem Aufbau bewehrter Erdkonstruktionen, indem sie gleichzeitig Aufgaben der Schalung und der Stützung übernehmen.

Bei der in EP-B-0197000 und/oder CH-A-666510 offenbarten geotextilbewehrten Erdkonstruktion wird das Füllmaterial bis zur Front verfüllt. Dieses Füllmaterial wird als Bodenmaterial bezeichnet und ist somit ein beliebig gewähltes d.h. normales Schüttmaterial.

Winkelförmige Stützgitter mit Verfüllung sind auch aus US-A-4117686 bekannt. Im Frontbereich und bis zur Front erfolgt eine Verfüllung mit grobem, im wesentlichen steinigem Schüttmaterial, die allerdings, weil keine hintere Stützung vorgesehen ist, naturgemäss relativ breit sein muss, was zu einem entsprechend hohen Materialbedarf führt. Grobes Schüttmaterial wie Steine, Schotter (gebrochenes Material), Geröll (rundes bzw. abgerundetes Material) und dergleichen ist aber relativ teuer. In den Figuren von US-A-4117686 sind auch relativ schmale verfüllungen erkennbar, es wird aber nicht offenbart, wie sie kostengünstig zustandekommen.

Der Aufbau einer Front definierter Schichtstärke mit einem solchen grobem Schüttmaterial ist grundsätzlich von den sogenannten Steinkörben (Gabionen) bekannt. Dabei handelt es sich aber um in sich geschlossene Körbe aus Drahtgeflechten, Stahl- oder seltener auch Kunststoffgittern. Diese Körbe haben meist einen quadratischen Querschnitt und führen deshalb ebenfalls zu einem entsprechend hohen Materialbedarf.

Aus WO-A-96/17134 ist ein zweischaliges Gitter bekannt, das als Frontverkleidung für eine geotextilbewehrte Erdkonstruktion eingesetzt wird. Dabei sind die Frontelemente direkt mit der Bewehrung statisch verbunden, insbesondere durch Schlaufen. Das zweischalige Gitter soll, als Grundlage für eine flächige Begrünung der Konstruktionsfront, Humus aufnehmen. Dieses System ist aber für das rationelle Verfüllen mit groben Schüttmaterial wie Steine, Schotter, Geröll und dergleichen nicht geeignet, weil seine Stabilität für die maschinelle Verfüllung kaum ausreicht und ausserdem seine Handhabung kompliziert ist und die Masshaltung beim Einbau zu wünschen übrig lässt.

Bei den vorstehend genannten Vorrichtungen und deren Herstellungsverfahren kann an der Front, d.h. in einer schmalen Schicht im zweischaligen Gitter, kein besonderes, von der normalen Schüttung verschiedenes Material rationell, d.h. weitgehend maschinell eingebaut werden. Gewünscht wird ein besonderes grobes Material, das für den Einbau in der Front geeignet ist, beispielsweise Steine für den Einbau von Hand, bzw. für den maschinellen Einbau vorzugsweise Schotter oder Geröll. Dieses besondere grobe Material ist relativ teuer, und dessen Einbau ist bei den vorstehend genannten Vorrichtungen sehr aufwendig, denn er muss entweder in teurer Handarbeit erfolgen, oder es müssen breite Schichten vorgesehen werden, deren Hinterseite im natürlichen Böschungswinkel geneigt ist, was zu hohem Materialverbrauch am relativ teuren Schüttmaterial führt.

Aus GB-A-2167794 ist eine mit Netzen bewehrte Erdkonstruktion bekannt, die eine steile Aussenverschalung und, dahinter und im kleinen Abstand davon, ein Rückhaltenetz aufweist. Die Bewehrungsnetze und das Rückhaltenetz sind netzartige Gebilde aus Kunststoff, die nicht besonders als Geotextil bezeichnet werden. Das Ganze hält durch eine Zugbefestigung der Aussenverschalung letztlich an den Bewehrungsnetzen. Eine Stabilität der Füllung im Zwischenraum zwischen der Aussenverschalung und dem Rückhaltenetz ist bei einer solchen Konstruktion nicht gewährleistet.

Aus WO-A-96/04430 ist bekannt, aur Gewährleistung oder Verbesserung der Stabilität einer Verkleidung einer Erdkonstruktion eine Rückverbängung oder Fixierung der Bodengitterteile der Stützgitter mit Zugelementen an Verankerungen und/oder Sicherungselementen im Hinterfüllungsraum und/oder im angebauten Erdreich vorzusehen.

In die Nähe einer Erdkonstruktion der eingangs genannten Art kommt beispielsweise noch die aus DE-A-3932493 bekannte Erdkonstruktion. Bei dieser Erdkonstruktion ist ein Frontelement mit einem überhängend daran befestigten Materialtragkasten versehen, welcher im wesentlichen parallel zum Frontgitterteil auf dessen dem Erdreich abgewandten Seite angeordnet ist und mit Füllmaterial verfüllt ist. Auf der anderen, dem Erdreich zugewandten Seite des Frontgitterteils erstreckt sich zwischen diesem und dem Bodengitterteil ein Hinterfüllungsraum, der mit Schüttmaterial verfüllt ist. Der Materialtragkasten hat die überhängende Last des Füllmaterials zu tragen und muss deshalb ein besonders solide Konstruktion aufweisen. Im Unterschied zu den Erdkonstruktionen der eingangs genannten Art bilden bei den Erdkonstruktionen nach DE-A-3932493 die aufwärts gerichteten Frontgitterteile zusammen kein Gitterwerk, das mit der Front kongruent wäre, weil doch die überhängenden Materialtragkästen davor angeordnet sind. Von einer begrünten Stütz- oder Verkleidungskonstruktion kann nicht die Rede sein, sondern nur von einer Front, die hinter dem Grünzeug einer Reihe von Pflanzenkasten versteckt wird. Deshalb kann die Lehre nach DE-A-3932493 weder allein noch in Kombination mit irgendeinem anderem Stand der Technik zu einer Erdkonstruktion der eingangs genannten Art führen.

Aus FR-A-2601399 ist ein korbförmiger Materialtragkasten zur Verfüllung mit grobem Füllmaterial bekannt. Dieser Materialtragkasten eignet sich allerdings nicht zum Ansetzen an ein Frontgitterteil nach DE-A-3932493 auf dessen dem Erdreich abgewandten Seite und zum anschliessenden Verfüllen mit grobem Füllmaterial wie Schotter oder Geröll, weil der Korb nach FR-A-2601399 mit seinem quaderförmigen Gitteraufbau die nach DE-A-3932493 überhängende Last des Füllmaterials sicherlich nicht zu tragen vermag.

Aus WO-A-97/43489 ist eine am Erdreich angebaute Erdkonstruktion mit steiler Front bekannt, bei der ein mit der Front kongruenter, aufwärts gerichteter Frontgitterteil das hinter der Front verfüllte Füllmaterial begrenzt. Im wesentlichen parallel zum Frontgitterteil ist im Abstand davon und auf dessen dem Erdreich zugewandten Seite ein Zwischengitter angeordnet, und der so gebildete Zwischenraum ist mit grobem Füllmaterial verfüllt. Das Zwischengitter hält nur durch dessen Verklemmung in dem hinter der Front verfüllten Füllmaterial und ist nicht am Frontgitterteil oder sonstwie befestigt. Unter diesen Umständen ist die Verfüllung des Zwischenraumes mit dem grobem Füllmaterial nur mit mühsamen Handeinbau plattiger Steine bei gleichzeitigem Hochziehen des Schüttung des hinter der Front verfüllten Füllmaterials möglich.

Aufgabe der Erfindung ist es, eine Erdkonstruktion der eingangs genannten Art zu schaffen, mit welcher sich die erwähnten Nachteile überwinden lassen.

Diese Aufgabe wird bei einer Erdkonstruktion der eingangs genannten Art mit der im Anspruch 1 definierten Kombination von Merkmalen gelöst. Vorteilhafte Ausbildungen der erfindungsgemässen Erdkonstruktion, ein Verfahren zu ihrer Erstellung und vorteilhafte Weiterbildungen dieses Verfahrens sind in den abhängigen Ansprüchen definiert.

Bei der erfindungsgemässen Erdkonstruktion ist ein Frontelement mit einem mittels Halteelementen daran befestigten zwischengitter versehen, das im wesentlichen parallel zum Stützgitter angeordnet ist. Ein im Frontelement zwischen dem Frontgitterteil und dem Zwischengitter gebildeter Zwischenraum ist mit grobem Füllmaterial wie Schotter oder Geröll verfüllt. Ein Hinterfüllungsraum, der sich auf der dem Frontgitterteil abgewandten Seite des Zwischengitters zumindest zwischen diesem und dem Bodengitterteil erstreckt, ist mit beliebig gewähltem Schüttmaterial verfüllt, beispielsweise mit verdichtbarem Erdmaterial.

Die Verbindung zwischen einem Halteelement und einem Frontelement kann beispielsweise dadurch Zustandekommen, dass das Halteelement als Abspannhaken geformt und mit zu einem Haken abgewinkelten Enden versehen ist, so dass ein Halteelement an jedem Ende in einen Stab des Frontelement einoehakt werden kann. Ihrerseits kann die Verbindung zwischen einen Halteelement und einem Zwischengitter mittels Bindedrähten zustandekommen, wobei das Halteelement an einen Stab des Zwischengitters gebunden wird. Wahlweise kann auch, um das Halteelement an einen Stab des Zwischengitters zu fixieren, eine Klemme oder eine Nuss verwendet werden, oder noch, es kann ein über die Halteelemente horizontal verlaufendes Rundeisen vorgesehen sein, das als Linienauflager für das Zwischengitter dient und an den Halteelementen mit Bindedrähten fixiert ist.

Das Zwischengitter kann mit einem flächigen geckompatiblen Fabrikat versehen sein, insbesondere kann das Zwischengitter auf seiner dem Frontgitterteil zugewandten Seite mit dem flächigen geokompatiblen Fabrikat belegt sein. Seinerseits kann in einem Stützgitter zumindest der Frontgitterteil auf seiner dem Zwischengitter zugewandten Seite mit einem zweiten flächigen geokompatiblen Fabrikat versehen, insbesondere belegt sein.

Dieses flächige geokompatible Fabrikat wirkt als Filter aus Geotextil. Am Frontgitterteil verhindert es die Erosion und Ausspühlung der Verfüllung, wenn deren Korngrösseganz oder teilweise kleiner ist als die Gittermaschen des Frontgitterteils. Bei einem eher feinmaschigen Frontgitterteil beispielsweise aus speziell korrosionsgeschütztem Stahldraht und einer hinreichend groben Korngrösse kann auf das geokompatible Fabrikat verzichtet werden. Am Zwischengitter gewährleistet das geokompatible Fabrikat die Trennung des grobem Füllmaterials und des feinerem Schüttmaterials voneinander als Schutz vor Auswirkungen der Erosion und Ausspühlung. Je nach dem Zeitpunkt der Verfüllung, d.h., je nachdem die Verfüllung erst vor dem Zwischengitter und dann dahinter erfolgt oder umgekehrt, wird das geokompatible Fabrikat vor bzw. hinter dem Zwischengitter d.h. auf seiner dem Frontgitterteil zu- bzw. abgewandten Seite angeordnet sein, damit es beim Verfüllen nicht weggedrückt, sondern gegen das Zwischengitter angedrückt und davon gestützt wird, solange es nicht vollständig in der gesamten Verfüllung eingebettet ist. Im allgemeinen wird es von der Handhabung her zweckmässig sein, erst den Zwischenraum zu verfüllen, so dass das geokompatible Fabrikat vor dem Zwischengitter d.h. auf seiner dem Frontgitterteil zugewandten Seite angeordnet sein wird. Auch hier kann, unter günstigen Umständen analog wie beim Frontgitterteil, auf das geokompatible Fabrikat verzichtet werden.

Das "verloren" eingebaute (und gegebenenfalls mit einem als Filter wirkenden Geotextil belegte) Zwischengitter ermöglicht den rationellen, maschinellen Einbau einer schmalen Schotter- und/oder Geröllschicht, die sauber und filterfest vom übrigen Schüttmaterial getrennt wird. Die Breite des zwischen dem Frontgitterteil und dem Zwischengitter gebildeten Zwischenraumes, d.h. der Abstand zwischen dem Frontgitterteil und dem Zwischengitter im Frontelement und damit die Breite der Schotter- und/oder Cerölischicht, richten sich dabei nach der verwendeten Art des Schüttmaterials und Technik der Verfüllung. Der im Zwischenraum gebildete schmale Schotterund/oder Geröllkörper bildet zusammen mit dem winkelförmigen Stützgitter und dem daran angebrachten Zwischengitter ein Frontelement mit stützenden Wirkung, das eine Sicherung und Stützung der Böschungsfront der bewehrten Erdkonstruktion gewährleistet. Die Eigenstabilität der Frontelemente ermöglicht, nach Bedarf die Aufstandsfläche der Frontelemente d.h. die Bodengitterteile der Stützgitter mit im wesentlichen flächigen ebenen horizontalen Bewehrungselementen zu unterlegen und eine gegenseitige Fixierung schon allein durch die Klemmung unter der Auflast der Bodengitterteile auf die Bewehrungselemente zu erreichen, so dass es keiner direkten statischen Verbindung über Haken, Schlaufen etc. bedarf, was den Einbau zusätzlich vereinfacht, aber nicht ausschliesst, nötigenfalls eine Kraftübertragung über eine direkte Fixierung mit Haken, Ösen, Verschraubung usw. dennoch vorzusehen.

Wenn die Gittermaschen des Frontgitterteils grös-ser sind als der Korndurchmesser der Verfüllung d.h. als die Dimension des Schotters und/oder Gerölls, kann in einem Stützgitter zumindest der Frontgitterteil mit einem zweiten flächigen geokompatiblen Fabrikat versehen, insbesondere damit belegt sein, um das Füllmaterial im Zwischenraum zurückzuhalten. Das geokompatible Fabrikat wird dann im allgemeinen hinter dem Frontgitterteil d.h. auf seiner dem Zwischengitter zugewandten Seite angeordnet sein, damit es beim Verfüllen nicht weggedrückt, sondern gegen den Frontgitterteil angedrückt und davon gestützt wird.

Zur Gewährleistung einer hinreichenden Befestigung kann es sich empfehlen, auch bei den erfindungsgemässen Frontelementen eine an sich bekannte Rückverhängung oder Fixierung der Bodengitterteile der Stützgitter mit Zugelementen an Verankerungen und/oder Sicherungselementen im Hinterfüllungsraum und/oder im angebauten Erdreich vorzusehen.

Das Verfahren zielt darauf ab, einen einfachen, rationellen und kostengünstigen Steilböschungsverbau zu ermöglichen, der, mit Bodenbewehrung kombiniert, den Bau erdbewehrter Stütz- und Verkleidungskonstruktionen ermöglicht, wobei für den Verfüllvorgang Neigungswinkel von mehr als ca. 60° eingehalten werden können. Das Verfahren kann mit anderen Arten der Rückverhängung oder Fixierung kombiniert werden. Zudem kann das Verfahren entweder mit aus Stützgittern und Zwischengittern vor Ort gefertigten Frontelementen oder mit vorgefertigten Frontelementen ausgeführt werden.

Die Erfindung ermöglicht, an der Front der Erdkonstruktion eine etwa 0,1 bis 0,3 m breite, also verhältnismässig schmale Schotter- und/oder Geröllschicht und dahinter meist normales, gemischtkörniges Erdmaterial einzubauen. Dies ermöglicht seinerseits eine Bepflanzung mittels humusverfüllter Erdsäcke, die mit dem Schotter und/oder Geröll in die Frontelemente eingelegt werden und bis in das Schüttmaterial im Hinterfüllungsraum reichen.

Nachstehend werden Ausführungsbeispieie der Erfindung anhand der Zeichnung näher erläutert, wobei einander entsprechende Elemente und Teile in allen Figuren mit gleichen Beziehungszeichen versehen sind. Es zeigen:
- Fig. 1: eine schematisch-perspektivische Darstellung einer erfindungsgemässen Erdkonstruktion mit zur Veranschaulichung aufgebrochenen bzw. nicht fertiggestellten Teilen;
- Fig. 2: einen schematisch dargestellten Querschnitt durch zumindest ein Frontelement einer erfindungsgemässen Erdkonstruktion;
- Fig. 3: einen schematisch dargestellten Querschnitt durch eine zur Stützung verwendete erfindungsgemässe Erdkonstruktion;
- Fig. 4: einen schematisch dargestellten Querschnitt duach eine zur Verkleidung verwendete erfindungsgemässe Erdkonstruktion;
- Fig. 5: einen schematisch dargestellten Querschnitt durch eine erfindungsgemässe Erdkonstruktion mit direkter Rückverhängung über einzelne Zugglieder;
- Fig. 6: einen schematisch dargestellten Querschnitt durch eine erfindungsgemässe Erdkonstruktion mit verlängerten Bodengitterteilen für einen Einbau ohne zusätzliche Bewehrung;
- Fig. 7: einen schematisch dargestellten Querschnitt durch eine erfindungsgemässe Erdkonstruktion mit zusätzlicher Fixierung durch vertikale und gegebenenfalls auch schräge Sicherungselemente;
- Fig. 8: einen schematisch dargestellten Querschnitt durch eine erfindungsgemässe Erdkonstruktion mit Frontelementen, in die im Hinblick auf eine Bepflanzung humusverfüllte Säcke eingelegt sind.

Fig. 1 zeigt schematisch-perspektivisch eine erfindungsgemässe Erdkonstruktion, die am Erdreich 1 angebaut ist. Es handelt sich beispielsweise um eine Stütz- oder Verkleidungskonstruktion, die dazu bestimmt ist, eine steile Front 2 aufzuweisen.

Diese Erdkonstruktion ist aus seitlich aneinandergereihten sowie reihenweise übereinandergeschichteten Frontelementen 3 aus zwei gekreuzten und in den Kreuzungspunkten verschweissten Scharen von korrosionsgeschützten Rundstählen oder dicken Stahldrähten 4, 5 aufgebaut. Die Rundstähle oder dicken Stahldrähte 4 der einen Schar liegen etwa einander parallel sowie etwa horizontal in Richtung einer Breite der Front 2. Die Rundstähle oder dicken Stahldrähte 5 der anderen Schar liegen etwa orthogonal zu den Rundstählen oder dicken Stahldrähten 4, und sie sind derart abgewinkelt, dass winkelförmige Stützgitter 6 gebildet werden, von denen jedes einen aufwärts gerichteten Frontgitterteil 7 und einen im wesentlichen horizontalen Bodengitterteil 8 aufweist. Somit bilden die Frontgitterteile 7 zusammen im wesentlichen ein Gitterwerk aus etwa horizontalen Rundstählen oder dicken Stahldrähten 4 und aufwärts gerichteten Rundstählen oder dicken Stahldrähten 5, das mit der Front 2 kongruent ist. Ihrerseits erstrecken sich die Bodengitterteile 8, von der Front 2 ausgehend, in das Erdreich 1 bzw. im wesentlichen horizontal in die Erdkonstruktion hinein.

Fig. 2 zeigt schematisch einen Querschnitt durch ein Frontelement 3 und Teile von weiteren, diesem benachbarten Frontelementen. Das Frontelement 3 ist mit einem Zwischengitter 9 aus zwei gekreuzten und in den Kreuzungspunkten verschweissten Scharen von korrosionsgeschützten Rundstählen oder dicken Stahldrähten versehen, das am Bodengitterteil 8 aufgesetzt und im wesentlichen parallel zum Frontgitterteil 7 im Abstand davon und auf dessen dem Erdreich 1 zugewandten Seite gerichtet ist. Der Abstand des Zwischengitter 9 zum Frontgitterteil 7 ist vorzugsweise kleiner als etwa die halbe Höhe des Frontelementes 3.

Am Frontelement 3 sind Halteelemente 10 vorgesehen, die daran sowie am Zwischengitter 9 befestigt sind und somit letzteres am und im Frontelement 3 festhalten. In der dargestellten Ausbildung sind die Halteelemente 10 als Abspannhaken mit zu je einem Haken abgewinkelten Enden 11, 12 geformt, wobei des eine Ende 11 am Frontgitterteil 7 und das andere Ende 12 am Bodengitterteil 6, jeweils an einem der Rundstähle oder dicken Stahldrähte 4 des Frontelements 3, eingehakt ist. Das Zwischengitter 9 bzw. ein etwa horizontal in Richtung einer Breite der Front 2 liegender Rundstahl oder dicker Stahldraht 13 des Zwischengitters 9 ist am Halteelement 10 mittels nicht näher dargestellter Bindedrähte befestigt (wahlweise könnte zur Fixierung auch eine Klemme oder eine Nuss verwendet werden). Auch könnte das Halteelement 10 statt am Rundstahl oder dicken Stahldraht 13 des Zwischengitters 9 an einem über die Halteelemente 10 horizontal verlaufenden Rundeisen befestigt sein, das als Linienauflager für das Zwischengitter 9 dienen würde und seinerseits am Halteelement 10 mit Bindedrähten fixiert ist.

Die Frontelemente 3 sind in jeweiligen Verfüllungsräumen mit zwei Arten von Füllmaterial verfüllt. In einem im Frontelement 3 zwischen dem Frontgitterteil 7 und dem Zwischengitter 9 gebildeten Zwischenraum 14 ist grobes Füllmaterial 15 wie Schotter oder Geröll verfüllt. In einem Hinterfüllungsraum 16, der sich auf der dem Frontgitterteil 7 abgewandten Seite des Zwischengitters 9 zumindest zwischen diesem und dem Bodengitterteil 8 erstreckt, ist beliebig gewähltes Schüttmaterial 17 verfüllt, beispielsweise gängiges Erdmaterial.

Um gewünschtenfalls zu vermeiden, dass Schüttmaterial 17 durch das Zwischengitter 9 hindurch in das grobe Füllmaterial 15 gelangt, können die beiden gefüllten Verfüllungsräume d.h. der Zwischenraum 14 und der Hinterfüllungsraum 16 durch ein flächiges geokompatibles Fabrikat 18 voneinander getrennt werden. In der dargestellten Ausbildung ist dieses flächige geokompatible Fabrikat 18 ein Geotextil in Form eines Geovlieses oder eines feinmaschigen Geogewebes, mit dem das Zwischengitter 9 auf seiner dem Frontgitterteil 7 zugewandten Seite belegt ist. Wahlweise könnte das Zwischengitter 9 auch auf andere Weise mit dem Geotextil versehen sein. Zum einen könnte das Fabrikat 18 beispielsweise im vorhinein am Zwischengitter 9 befestigt sein. Andererseits könnte das Fabrikat 18 auf der einen oder anderen Seite des Zwischengitters 9 liegen, je nach der Reihenfolge, in welcher die beiden Verfüllungsräume verfüllt werden: Das Fabrikat 18 ist am Zwischengitter 9 stets so anzuordnen, dass es vom Gewicht der zuerst erfolgenden Verfüllung nicht vom Zwischengitter 9 weggedrückt, sondern gegen dieses angedrückt wird.

In der dargestellten Ausbildung ist auch der Frontgitterteil 7 des Stützgitters 6 mit einem Geotextil versehen. Auch hier handelt es sich um ein (zweites) flächiges geokompatibles Fabrikat 19, mit dem der Frontgitterteil 7 auf seiner dem Zwischengitter 9 zugewandten Seite belegt ist. Dieses zweite geokompatible Fabrikat 19 liegt beispielsweise vor in Form eines Geogitters, Geogewebes oder Geonetzes, dessen Öffnungsweite bzw. Maschenweite kleiner ist als die Körnung (Korndurchmesser) des groben Füllmaterials 15. Das geokompatible Fabrikat 19 kann sich übrigens, wie in der dargestellten Ausbildung, auch über den Bodengitterteil 8 des Stützgitters 6 (oder zumindest über einen Teil davon) erstrecken.

Zur Verbesserung der Festigkeit der resultierenden Erdkonstruktion können die Bodengitterteile 8 der Stützgitter 6, wie in der in Fig. 1 bis 4 dargestellten Ausbildung, von einem Bewehrungselement 20 unterlegt sein und darauf durch Klemmung halten. Dieses Bewehrungselement 20 ist beispielsweise ein im wesentlichen flächiges ebenes Geotextil, d.h. ein geokompatibles Fabrikat, beispielsweise in Form eines Bewehrungsnetzes, Bewehrungsgewebes, Bewehrungsgeflechts oder Bewehrungsvlieses. Wahlweise kann, wie in einer in Fig. 6 schematisch dargestellten Variante, die Erdkonstruktion verlängerte Bodengitterteile 8 für einen Einbau ohne zusätzliche Bewehrung aufweisen.

Zur weiteren Verbesserung der Festigkeit der resultierenden Erdkonstruktion bei einem Einbau ohne zusätzliche Bewehrung können die Bodengitterteile 8 der Stützgitter 6, wie in den dargestellten Ausbildungen, mit Zugelementen 21 an Verankerungen 22 (Fig. 5) und/oder Sicherungselementen 23 (Fig. 7) im Hinterfüllungsraum 16 und/oder im angebauten Erdreich 1 rückverhängt oder fixiert sein. Als Beispiele sind in Fig. 5 eine Erdkonstruktion mit direkter Rückverhängung über einzelne Zugglieder, in Fig. 7 eine Erdkonstruktion mit zusätzlicher Fixierung durch vertikale und gegebenenfalls auch schräge Sicherungselemente schematisch dargestellt.

Im Hinblick auf eine Bepflanzung der Front 2 beispielsweise mit Kletterpflanzen, Sträuchern und dergleichen kann, wie in den in Fig. 8 dargestellten Ausbildung, in einem Frontelement 3 mindestens ein länglicher humusverfüllter Sack 24 eingelegt sein, der von der Front 2 bzw. vom Frontgitterteil 7 über den Zwischenraum 14 und durch das Zwischengitter 9 hindurch bis in den Hinterfüllungsraum 16 reicht.

Die erfindungsgemässe Erdkonstruktion ist vielfältig verwendbar. Beispielsweise ist die Erdkonstruktion nach Fig. 3 zur Stützung einer Böschung verwendbar, während die Erdkonstruktion nach Fig. 4 zur Verkleidung eines felsigen Einschnitts verwendbar ist.

Zur Erstellung einer solchen Erdkonstruktion stehen wahlweise zwei Methoden zur Verfügung. Sei der einen Methode wird das Frontelement 3 vor Ort aufgebaut, bei der anderen Methode wird es zunächst vorgefertigt und danach eingebaut.

Nach der ersten Methode wird zunächst ein Planum 25 erstellt. Nun werden Stützgitter 6 auf das Planum 25 aneinandergereiht aufgesetzt, um damit eine Schicht von aneinandergereihten Frontelementen 3 aufzubauen.

Wahlweise kann dabei, noch vor dem Aufsetzen der Stützgitter 6 auf das Planum 25, zunächst ein Bewehrungselement 20 auf das Planum 25 gelegt werden, und die Stützgitter 6 werden erst danach auf das Bewehrungselement 20 aufgesetzt, so dass die Bodengitterteile 8 der Stützgitter 6 vom Bewehrungselement 20 unterlegt sind, sich über letzteres auf das Planum 25 abstützen und darauf durch Klemmung halten. Dieses Bewehrungselement 20 ist beispielsweise ein im wesentlichen flächiges ebenes Geotextil, d.h. ein geokompatibles Fabrikat, beispielsweise in Form eines Geovlieses oder eines feinmaschigen Geogewebes.

Anschliessend wird bei jedem Frontelement 3 in das Stützgitter 6 ein Zwischengitter 9 im wesentlichen parallel zum Frontgitterteil 7 im Abstand davon und auf dessen dem Erdreich 1 zugewandten Seite eingebaut. Beispielsweise können am unteren Teil des Zwischengitters 9 nach unten ragende vertikale Elemente aus Rundstahl oder dickem Stahldraht durch den Bodengitterteil 8 des Stützgitters 6 in das Planum eingesteckt werden, danach kann gewünschtenfalls das unterste horizontale Element aus Rundstahl oder dickem Stahldraht des Zwischengitters 9 mit dem Bodengitterteil 8 des Stützgitters 6 mittels Bindedrähten fixiert werden. Dabei kann das Zwischengitter 9 mit dem flächigen geokompatiblen Fabrikat 18 wahlweise entweder bereits vor seinem Einbau versehen sein oder erst nach seinem Einbau versehen werden.

Nun wird das Zwischengitter 9 in seiner aufrechten Lage gehalten, indem es am Frontelement 3 mittels Halteelementen 10 befestigt wird. Beispielsweise können mindestens ein, im allgemeinen zwei als Abspannhaken geformte Halteelemente 10 mit ihren zu Haken abgewinkelten Enden 11, 12 am Frontgitterteil 7 und am Bodengitterteil 6, jeweils an einem der Rundstähle oder dicken Stahldrähte 4 des Frontelements 3, eingehakt werden. Danach kann ein Rundstahl oder dicker Stahldraht 13 des Zwischengitters 9 am Halteelement 10 mittels Bindedrähten oder einer Klemme oder einer Nuss befestigt werden.

Im Hinblick auf eine Bepflanzung der Front 2, beispielsweise mit Kletterpflanzen, Sträuchern und dergleichen, können nun in ein Frontelement 3 ein oder mehrere längliche humusverfüllte Säcke 24 so eingelegt werden, dass sie von der Front 2 baw. vom Frontgitterteil 7 über den Zwischenraum 14 und durch das Zwischengitter 9 hindurch bis in den Hinterfüllungsraum 16 reichen.

Dann werden, wahlweise in der nachstehend angegebenen Reihenfolge oder in umgekehrter Reihenfolge, der Zwischenraum 14 zwischen dem Frontgitterteil 7 und dem Zwischengitter 9 mit grobem Füllmaterial 15 wie Schotter oder Geröll, und der Hinterfüllungsraum 16, welcher sich auf der dem Frontgitterteil 7 abgewandten Seite des Zwischengitters 9 zumindest zwischen diesem und dem Bodengitterteil erstreckt, mit beliebig gewähltem Schüttmaterial 17 verfüllt.

Schliesslich wird die Folge der im vorstehenden angegebenen Schritte wiederholt, bis die gewünschte Endhöhe der übereinandergeschichteten und verfüllten Frontelemente 3 bzw. der fertig erstellten Erdkonstruktion erreicht wird.

Nach der zweiten Methode werden zunächst Frontelemente 3 vorgefertigt und bereitgestellt, indem wie im vorstehenden beschrieben bei jedem Frontelement 3 in das Stützgitter 6 ein Zwischengitter 9 im wesentlichen parallel zum Frontgitterteil 7 im Abstand davon und auf dessen dem Erdreich 1 zugewandten Seite eingebaut und befestigt wird, und dann das Zwischengitter 9 mittels Halteelementen 10 in seiner aufrechten Lage gehalten und am Frontelement 3 befestigt wird. Dabei kann gewünschtenfalls das Zwischengitter 9 wahlweise vor oder nach der letztgenannten Schritt mit dem flächigen geokompatiblen Fabrikat 18 versehen werden.

Dann wird ein Planum 25 erstellt, auf welches die Stützgitter 6 aneinandergereiht aufgesetzt werden, um damit eine Schicht von aneinandergereihten Frontelementen 3 aufzubauen.

Wahlweise kann dabei, wie im vorstehenden beschrieben, zunächst und noch vor dem Aufsetzen der Stützgitter 6 auf das Planum 25, ein Bewehrungselement 20 auf das Planum 25 gelegt werden, wobei die Stützgitter 6 erst danach auf das Bewehrungselement 20 aufgesetzt werden.

Gegebenenfalls können nun, im Hinblick auf eine Bepflanzung der Front 2, in ein Frontelement 3 ein oder mehrere längliche humusverfüllte Säcke 24 wie im vorstehenden beschrieben eingelegt werden.

Anschliessend werden, wie im vorstehenden beschrieben und dabei wahlweise in der einen oder anderen Reihenfolge, der Zwischenraum 14 mit grobem Füllmaterial 15 wie Schotter oder Geröll und der Hinterfüllungsraum 16 mit beliebig gewähltem Schüttmaterial 17 verfüllt.

Schliesslich wird die Folge der im vorstehenden angegebenen Schritte der zweiten Methode wiederholt, bis die gewünschte Endhöhe der übereinandergeschichteten und verfüllten Frontelemente 3 bzw. der fertig erstellten Erdkonstruktion erreicht wird.

### Liste der Bezugszeichen

- 1: Erdreich
- 2: Front
- 3: Frontelement
- 4: Rundstahl, in der Breite
- 5: Rundstahl, abgewinkelt
- 6: Stützgitter
- 7: Frontgitterteil
- 8: Bodengitterteil
- 9: Zwischengitter
- 10: Halteelement
- 11: Ende des Halteelements vorne/oben
- 12: Ende des Halteelements hinten/unten
- 13: Rundstahl am Zwischengitter, in der Breite
- 14: Zwischenraum
- 15: Füllmaterial, vordere Grobschüttung
- 16: Hinterfüllungsraum
- 17: Füllmaterial, hintere Hauptschüttung
- 18: Geokompatibles Fabrikat am Zwischengitter
- 19: Zweites geokompatibles Fabrikat
- 20: Bewehrungselement
- 21: Zugelement
- 22: Verankerung
- 23: Sicherungselement
- 24: Humusverfüllter Sack
- 25: Planum

## Patentansprüche

1. Am Erdreich (1) angebaute Erdkonstruktion mit steiler Front (2), insbesondere Stütz- oder Verkleidungskonstruktion, mit seitlich aneinandergereihten sowie reihenweise übereinandergeschichteten Frontelementen (3) aus winkelförmigen Stützgittern (6), die je einen aufwärts gerichteten Frontgitterteil (7) und einen im wesentlichen horizontalen Bodengitterteil (8) aufweisen, wobei die Frontgitterteile (7) zusammen im wesentlichen ein Gitterwerk bilden, das mit der Front (2) kongruent ist, die Bodengitterteile (8) sich von der Front (2) ausgehend in die Erdkonstruktion hinein erstrecken, und die Frontelemente (3) mit Füllmaterial (107,108) wie Schotter, Geröll oder Erdmaterial verfüllt sind,
**dadurch gekennzeichnet, dass**
ein Frontelement (3) mit einem mittels Halteelemente (10) daran befestigten Zwischengitter (9) versehen ist, welches im wesentlichen parallel zum Frontgitterteil (7) im Abstand davon und auf dessen dem Erdreich (1) zugewandten Seite angeordnet ist,
ein im Frontelement (3) zwischen dem Frontgitterteil (7) und dem Zwischengitter (9) gebildeter Zwischenraum (14) mit grobem Füllmaterial (15) wie Schotter oder Geröll verfüllt ist, während
ein Hinterfüllungsraum (16), der sich auf der dem Frontgitterteil (7) abgewandten Seite des Zwischengitters (9) zumindest zwischen diesem und dem Bodengitterteil (8) erstreckt, mit beliebig gewähltem Schüttmaterial (17) verfüllt ist.

2. Erdkonstruktion nach Anspruch 1, **dadurch gekennzeichnet, dass** das Zwischengitter (9) mit einem flächigen geokompatiblen Fabrikat (18) versehen ist.

3. Erdkonstruktion nach Anspruch 2, **dadurch gekennzeichnet, dass** das Zwischengitter (9) auf seiner dem Frontgitterteil (7) zugewandten Seite mit dem flächigen geokompatiblen Fabrikat (18) belegt ist.

4. Erdkonstruktion nach einem der Ansprüche 1 bis 3, **dadurch gekennzeichnet, dass** in einem Stützgitter (6) zumindest der Frontgitterteil (7) auf seiner dem Zwischengitter (9) zugewandten Seite mit einem zweiten flächigen geokompatiblen Fabrikat (19) versehen, insbesondere belegt ist.

5. Erdkonstruktion nach einem der Ansprüche 1 bis 4, **dadurch gekennzeichnet, dass** das Zwischengitter (9) in einem Abstand vom Frontgitterteil (7) angeordnet ist, der kleiner ist als etwa die halbe Höhe des Frontelementes (3).

6. Erdkonstruktion nach einem der Ansprüche 1 bis 5, **dadurch gekennzeichnet, dass** die Bodengitterteile (8) der Stützgitter (6) von einem im wesentlichen flächigen ebenen Bewehrungselement (20) unterlegt sind und darauf durch Klemmung halten.

7. Erdkonstruktion nach einem der Ansprüche 1 bis 6, **dadurch gekennzeichnet, dass** die Bodengitterteile (8) der Stützgitter (6) mit Zugelementen (21) an Verankerungen (22) und/oder Sicherungselementen (23) im Hinterfüllungsraum (16) und/oder im angebauten Erdreich (1) rückverhängt oder fixiert sind.

8. Erdkonstruktion nach einem der Ansprüche 1 bis 7, **dadurch gekennzeichnet, dass** im Hinblick auf eine Bepflanzung der Front (2), beispielsweise mit Kletterpflanzen, Sträuchern und dergleichen, in einem Frontelement (3) mindestens ein länglicher humusverfüllter Sack (24) eingelegt ist, der von der Front (2) bzw. vom Frontgitterteil (7) über den Zwischenraum (14) und durch das Zwischengitter (9) hindurch bis in den Hinterfüllungsraum (16) reicht.

9. Verfahren zur Erstellung einer Erdkonstruktion nach Anspruch 1, wahlweise **gekennzeichnet** entweder durch folgende Schritte:
a) Erstellen eines Planums (25);
b) Aufsetzen von aneinandergereihten Stützgittern (6) auf das Planum (25) zur Aufbauen einer Schicht von aneinandergereihten Frontelementen (3);
c) Einbauen jeweils eines zwischengitters (9) in ein Frontelement (3) im wesentlichen parallel zu dessen Frontgitterteil (7) im Abstand davon und auf dessen dem Erdreich (1) zugewandten Seite;
d) Befestigen des Zwischengitters (9) am Frontelement (3) mittels mindestens eines Halteelements (10);
e) Verfüllen, wahlweise in der nachstehend angegebenen Reihenfolge oder in umgekehrter Reihenfolge, des Zwischenraumes (14) zwischen dem Frontgitterteil (7) und dem Zwischengitter (9) mit grobem Füllmaterial (15) wie Schotter oder Geröll, und des Hinterfüllungsraumes (16), der sich auf der dem Frontgitterteil (7) abgewandten Seite des Zwischengitters (9) zumindest zwischen diesem und dem Bodengitterteil erstreckt, mit beliebig gewähltem Schüttmaterial (17);
f) Wiederholung der Schritte (a) bis (e) bis zum Erreichen einer gewünschten Endhöhe der übereinandergeschichteten und verfüllten Frontelemente (3) bzw. der fertig erstellten Erdkonstruktion.
oder durch folgende Schritte:
g) Bereitstellen von vorgefertigten Frontelementen (3) durch Einbauen jeweils eines Zwischengitters (9) in ein Frontelement (3) im wesentlichen parallel zu dessen Frontgitterteil (7) im Abstand davon und auf dessen dem Erdreich (1) zugewandten Seite, und Befestigen des Zwischengitters (9) am Frontelement (3) mittels mindestens eines Halteelements (10);
h) Erstellen eines Planums (25);
i) Aufsetzen von aneinandergereihten Frontelementen (3) auf das Planum (25) zur Aufbauen einer Schicht von aneinandergereihten Frontelementen (3);
j) Verfüllen, wahlweise in der nachstehend angegebenen Reihenfolge oder in umgekehrter Reihenfolge, des Zwischenraumes (14) zwischen dem Frontgitterteil (7) und dem Zwischengitter (9) mit grobem Füllmaterial (15) wie Schotter oder Geröll, und des Hinterfüllungsraumes (16), der sich auf der dem Frontgitterteil (7) abgewandten Seite des Zwischengitters (9) zumindest zwischen diesem und dem Bodengitterteil erstreckt, mit beliebig gewähltem Schüttmaterial (17);
k) Wiederholung der Schritte (h) bis (j) bis zum Erreichen einer gewünschten Endhöhe der übereinandergeschichteten und verfüllten Frontelemente (3) bew. der fertig erstellten Erdkonstruktion.

10. Verfahren nach Anspruch 9, **dadurch gekennzeichnet, dass** das Zwischengitter (9) entweder vor oder nach seinem Einbau mit einem flächigen geokompatiblen Fabrikat (18) versehen, insbesondere belegt wird.

11. Verfahren nach einem der Ansprüche 9 oder 10, **dadurch gekennzeichnet, dass** in einem Frontelement (3) zumindest der Frontgitterteil (7) entweder vor oder nach dem Aufsetzen des Stützgitters (6) mit einem zweiten flächigen geokompatiblen Fabrikat (19) versehen, insbesondere belegt wird.

12. Verfahren nach einem der Ansprüche 9 bis 11, **dadurch gekennzeichnet, dass** vor dem Aufsetzen der Stützgitter (6) auf das Planum (25) ein im wesentlichen flächiges ebenes Bewehrungselement (20) auf das Planum (25) gelegt wird und dann die Stützgitter (6) auf das Bewehrungselement (20) aufgesetzt werden, so dass sich die Bodengitterteile (8) der Stützgitter (6) über das Bewehrungselement (20) auf das Planum (25) abstützen.

13. Verfahren nach einem der Ansprüche 9 bis 12, **dadurch gekennzeichnet, dass** im Hinblick auf eine Bepflanzung der Front (2), beispielsweise mit Kletterpflanzen, Sträuchern und dergleichen, jeweils vor dem Ausführen der Verfüllungsschritte (e) bzw. (j) in ein Frontelement (3) mindestens ein länglicher humusverfüllter Sack (24) so eingelegt wird, dass er von der Front (2) bzw. vom Frontgitterteil (7) über den Zwischenraum (14) und durch das zwischengitter (9) hindurch bis in den Hinterfüllungsraum (16) reicht.

## Claims

1. Ground structure, especially a supporting or cladding structure, built against the ground mass (1), having a steep face (2), having facing elements (3) arranged beside one another and stacked above one another in rows and composed of angular supporting grids (6) each of which has an upwardly oriented facing grid portion (7) and a substantially horizontal base grid portion (8), the facing grid portions (7) together substantially forming a grid arrangement that is congruent with the face (2), the base grid portions (8) extending from the face (2) into the ground structure, and the facing elements (3) being filled with fill material (107, 108) such as rubble, aggregate or earth material,
**characterised in that**
a facing element (3) is provided with an intermediate grid (9), which is fastened to it by means of holding elements (10) and is arranged substantially parallel to, and spaced apart from, the facing grid portion (7), on the side thereof that faces the ground mass (1),
an intermediate space (14) formed in the facing element (3), between the facing grid portion (7) and the intermediate grid (9), is filled with coarse fill material (15) such as rubble or aggregate, whilst
a backfill space (16) - which, on that face of the intermediate grid (9) which is remote from the facing grid portion (7), at least extends between the intermediate grid (9) and the base grid portion (8) - is filled with any desired bulk material (17).

2. Ground structure according to claim 1, **characterised in that** the intermediate grid (9) is provided with a sheet-like, geocompatible fabrication (18).

3. Ground structure according to claim 2, **characterised in that** the intermediate grid (9) is, on its side that faces the facing grid portion (7), covered with the sheet-like, geocompatible fabrication (18).

4. Ground structure according to one of claims 1 to 3, **characterised in that**, in a supporting grid (6), at least the facing grid portion (7) is, on its side that faces the intermediate grid (9), provided, especially covered, with a second sheet-like, geocompatible fabrication (19).

5. Ground structure according to one of claims 1 to 4, **characterised in that** the intermediate grid (9) is arranged spaced apart from the facing grid portion (7) at a distance that is less than approximately half the height of the facing element (3).

6. Ground structure according to one of claims 1 to 5, **characterised in that** the base grid portions (8) of the supporting grids (6) are located on top of a substantially sheet-like, flat reinforcing element (20) and are held on it by clamping.

7. Ground structure according to one of claims 1 to 6, **characterised in that** the base grid portions (8) of the supporting grids (6) are back-hung or fixed by means of tension elements (21) on anchors (22) and/or securing elements (23) in the backfill space (16) and/or in the built-against ground mass (1).

8. Ground structure according to one of claims 1 to 7, **characterised in that**, for the purpose of planting of the face (2), for example with climbing plants, shrubs or the like, at least one elongate humus-filled bag (24), extending from the face (2) or facing grid portion (7) *via* the intermediate space (14) and through the intermediate grid (9) into the backfill space (16), is placed in a facing element (3).

9. Method of producing a ground structure according to claim 1, alternatively **characterised** either by the following steps:
a) establishing a level (25);
b) setting supporting grids (6) beside one another in a row on the level (25) to construct a layer of facing elements (3) arranged beside one another in a row;
c) inserting an intermediate grid (9) into each facing element (3) substantially parallel to the facing grid portion (7) thereof, spaced apart therefrom and on the side thereof that faces the ground mass (1);
d) fastening the intermediate grid (9) to the facing element (3) by means of at least one holding element (10);
e) filling, either in the order given as follows or in the reverse order, of the intermediate space (14) between the facing grid portion (7) and the intermediate grid (9) with coarse fill material (15) such as rubble or aggregate, and of the backfill space (16) - which, on that face of the intermediate grid (9) which is remote from the facing grid portion (7), at least extends between the intermediate grid (9) and the base grid portion - with any selected bulk material (17);
f) repeating steps (a) to (e) until the facing elements (3) stacked on top of one another and filled, or the completed ground structure, have/has reached a desired final height.
or by the following steps:
g) provision of prefabricated facing elements (3) by inserting an intermediate grid (9) into each facing element (3) substantially parallel to the facing grid portion (7) thereof, spaced apart therefrom and on the side thereof that faces the ground mass (1), and fastening the intermediate grid (9) to the facing element (3) by means of at least one holding element (10);
h) establishing a level (25);
i) setting facing elements (3) beside one another in a row on the level (25) to construct a layer of facing elements (3) arranged beside one another in a row;
j) filling, either in the order given as follows or in the reverse order, of the intermediate space (14) between the facing grid portion (7) and the intermediate grid (9) with coarse fill material (15) such as rubble or aggregate, and of the backfill space (16) - which, on that face of the intermediate grid (9) which is remote from the facing grid portion (7), at least extends between the intermediate grid (9) and the base grid portion - with any selected bulk material (17);
k) repeating steps (h) to (j) until the facing elements (3) stacked on top of one another and filled, or the completed ground structure, have/has reached a desired final height.

10. Method according to claim 9, **characterised in that** the intermediate grid (9) is, either before or after its insertion, provided, especially covered, with a sheet-like, geocompatible fabrication (18).

11. Method according to one of claims 9 or 10, **characterised in that**, in a facing element (3), at least the facing grid portion (7) is, either before or after setting the supporting grid (6) in place, provided, especially covered, with a second sheet-like, geocompatible fabrication (19).

12. Method according to one of claims 9 to 11, **characterised in that**, before the supporting grids (6) are set in place on the level (25), a substantially sheet-like, flat reinforcing element (20) is placed on the level (25) and then the supporting grids (6) are so set in place on the reinforcing element (20) that the base grid portions (8) of the supporting grids (6) are supported on the level (25) by means of the reinforcing element (20).

13. Method according to one of claims 9 to 12, **characterised in that**, for the purpose of planting of the face (2), for example with climbing plants, shrubs or the like, at least one elongate humus-filled bag (24) is, before carrying out filling steps (e) or (j), in each case so placed in a facing element (3) that it extends from the face (2) or facing grid portion (7) *via* the intermediate space (14) and through the intermediate grid (9) into the backfill space (16).

## Revendications

1. Construction en terre construite sur le terrain (1) avec une face (2) abrupte, en particulier construction d'appui ou de parement, avec des éléments de face (3), rangés latéralement l'un à côté de l'autre ainsi que placés l'un au-dessus de l'autre en rangée, composés de treillages d'appui (6) en angle qui présentent chacun une partie de treillage de face (7) orientée vers le haut et une partie de treillage de sol (8) pratiquement horizontale, les parties de treillage de face (7) formant ensemble pratiquement une structure de treillage qui coïncide avec la face (2), les parties de treillage de sol (8) s'étendant depuis la face (2) jusqu'à l'intérieur de la construction en terre et les éléments de face (3) étant remplis d'un matériau de remplissage (107, 108) comme des pierres concassées, des galets ou de la terre,
**caractérisée en ce qu'**
un élément de face (3) est muni d'un treillage intermédiaire (9) qui y est fixé au moyen d'éléments de maintien (10) et qui est placé pratiquement parallèlement à la partie de treillage de face (7) à distance de celle-ci et sur son côté tourné vers le terrain (1),
un espace intermédiaire (14) formé dans l'élément de face (3) entre la partie de treillage de face (7) et le treillage intermédiaire (9) est rempli d'un matériau de remplissage (15) grossier comme des pierres concassées ou des galets tandis qu'
un espace de remplissage arrière (16) qui s'étend sur le côté du treillage intermédiaire (9) détourné de la partie de treillage de face (7) au moins entre celui-ci et la partie de treillage de sol (8) est rempli avec un matériau en vrac (17) au choix.

2. Construction en terre selon la revendication 1,
**caractérisée en ce que**
le treillage intermédiaire (9) est muni d'un produit (18) plat géocompatible.

3. Construction en terre selon la revendication 2,
**caractérisée en ce que**
le treillage intermédiaire (9) est revêtu du produit (18) plat géocompatible sur son côté tourné vers la partie de treillage de face 7.

4. Construction en terre selon l'une des revendications 1 à 3,
**caractérisée en ce que**
dans un treillage d'appui (6) au moins la partie de treillage de face (7) est munie, en particulier revêtue, d'un second produit (19) plat géocompatible sur son côté tourné vers le treillage intermédiaire (9).

5. Construction en terre selon l'une des revendications 1 à 4,
**caractérisée en ce que**
le treillage intermédiaire (9) est placé à une distance de la partie de treillage de face (7) qui est plus petite qu'environ la moitié de la hauteur de l'élément de face (3).

6. Construction en terre selon l'une des revendications 1 à 5,
**caractérisée en ce que**
les parties de treillage de sol (8) des treillages d'appui (6) sont placées en dessous d'un élément d'armature (20) pratiquement plat et plan et y sont maintenus par un blocage.

7. Construction en terre selon l'une des revendications 1 à 6,
**caractérisée en ce que**
les parties de treillage de sol (8) des treillages d'appui (6) sont accrochées en arrière ou fixées avec des éléments de traction (21) sur des ancrages (22) et/ou des éléments d'arrêt (23) dans l'espace de remplissage arrière (16) et/ou dans le terrain (1) exploité.

8. Construction en terre selon l'une des revendications 1 à 7,
**caractérisée en ce que**
à l'effet d'une plantation de la face (2) par exemple avec des plantes grimpantes, des arbustes ou d'autres comparables, on introduit dans un élément de face (3) au moins un sac (24) allongé rempli d'humus qui à partir de la face (2) ou de la partie de treillage de face (7) passe à travers l'espace intermédiaire (14) et à travers le treillage intermédiaire (9) pour atteindre l'espace de remplissage arrière (16).

9. Procédé pour élaborer une construction en terre selon la revendication 1,
**caractérisé** au choix par
l'une des successions d'étapes suivantes :
a) élaboration d'une plate-forme (25) ;
b) placement de treillages d'appui (6) rangés l'un à côté de l'autre sur la plate-forme (25) pour établir une couche d'éléments de face (3) rangés l'un à côté de l'autre ;
c) installation à chaque fois d'un treillage intermédiaire (9) dans un élément de face (3) pratiquement parallèlement à sa partie de treillage de face (7) à distance de celle-ci et sur son côté tourné vers le terrain (1);
d) fixation du treillage intermédiaire (9) sur l'élément de face (3) à l'aide d'au moins un élément de maintien (10) ;
e) remplissage, au choix selon la séquence suivante ou selon la séquence inverse, de l'espace intermédiaire (14) entre la partie de treillage de face (7) et le treillage intermédiaire (9) avec un matériau de remplissage (15) grossier comme des pierres concassées ou des galets et de l'espace de remplissage arrière (16) qui s'étend sur le côté du treillage intermédiaire (9) détourné de la partie de treillage de face (7) au moins entre celle-ci et la partie de treillage de sol (8) avec un matériau en vrac (17) au choix ;
f) répétition des étapes (a) à (e) jusqu'à ce qu'on atteigne une hauteur finale souhaitée des éléments de face (3) disposés en couches superposées et remplis ou de la construction en terre terminée ;
ou par les étapes suivantes :
g) préparation d'éléments de face (3) préfabriqués par installation à chaque fois d'un treillage intermédiaire (9) dans un élément de face (3) pratiquement parallèlement à sa partie de treillage de face (7) à distance de celle-ci et sur son côté tourné vers le terrain (1) et fixation du treillage intermédiaire (9) sur l'élément de face (3) à l'aide d'au moins un élément de maintien (10) ;
h) élaboration d'une plate-forme (25) ;
i) placement d'éléments de face (3) rangés l'un à côté l'autre sur la plate-forme (25) pour établir une couche d'éléments de face (3) rangés l'un à côté de l'autre ;
j) remplissage, au choix dans la séquence suivante ou dans la séquence inverse, de l'espace intermédiaire (14) entre la partie de treillage de face (7) et le treillage intermédiaire (9) avec un matériau de remplissage (15) grossier comme des pierres concassées ou des galets et de l'espace de remplissage arrière (16) qui s'étend sur le côté du treillage intermédiaire (9) détourné de la partie de treillage de face (7) au moins entre celle-ci et la partie de treillage de sol (8), avec un matériau en vrac (17) au choix ;
k) répétition des étapes (h) à (j) jusqu'à ce qu'on atteigne une hauteur finale souhaitée des éléments de face (3) disposés en couches superposées et remplis ou de la construction en terre terminée.

10. Procédé selon la revendication 9,
**caractérisé en ce que**
le treillage intermédiaire (9) est muni, en particulier revêtu, d'un produit (18) plat géocompatible soit avant soit après son installation.

11. Procédé selon l'une des revendications 9 ou 10,
**caractérisé en ce que**
dans un élément de face (3) au moins la partie de treillage de face (7) est munie, en particulier revêtue, d'un deuxième produit (19) plat géocompatible soit avant soit après le placement du treillage d'appui (6).

12. Procédé selon l'une des revendications 9 à 11,
**caractérisé en ce qu'**
avant le placement du treillage d'appui (6) sur la plate-forme (25) on place sur la plate-forme (25) un élément d'armature (20) pratiquement plat et plan puis on place les treillages d'appui (6) sur l'élément d'armature (20) de sorte que les parties de treillage de sol (8) des treillages d'appui (6) s'appuient au-dessus de l'élément d'armature (20) sur la plate-forme (25).

13. Procédé selon l'une des revendications 9 à 12,
**caractérisé en ce qu'**
à l'effet d'une plantation de la face (2), par exemple avec des plantes grimpantes, des arbustes ou d'autres comparables, on introduit, à chaque fois avant la réalisation des étapes de remplissage (e) ou (j) dans un élément de face (3), au moins un sac (24) allongé rempli d'humus de sorte qu'il atteigne l'espace de remplissage arrière (16) à partir de la face (2) ou de la partie de treillage de face (7) à travers l'espace intermédiaire (14) et à travers le treillage intermédiaire (9).
